# EUROPÄISCHE PATENTSCHRIFT

(11) **EP 3 654 818 B1**
(45) Veröffentlichungstag und Bekanntmachung des Hinweises auf die Patenterteilung: **06.09.2023**
(21) Anmeldenummer: 18737901.1
(22) Anmeldetag: 06.07.2018
(51) Int. Cl.: A47L 15/46, A47L 15/42, A47L 15/00

(54) **HAUSHALTSGESCHIRRSPÜLMASCHINE UND VERFAHREN ZUM BETREIBEN EINER HAUSHALTSGESCHIRRSPÜLMASCHINE**
HOUSEHOLD DISHWASHER MACHINE AND METHOD FOR OPERATING A HOUSEHOLD DISHWASHER MACHINE
LAVE-VAISSELLE MÉNAGER ET PROCÉDÉ POUR FAIRE FONCTIONNER UN LAVE-VAISSELLE MÉNAGER

(30) Priorität: 19.07.2017 DE 102017212323
(43) Veröffentlichungstag der Anmeldung: 27.05.2020
(73) Patentinhaber: BSH Hausgeräte GmbH, 81739 München (DE)
(72) Erfinder: TERRÁDEZ ALEMANY, Maria, 80469 München (DE); PAINTNER, Kai, 86465 Welden (DE); HECKES, Matthias, 80807 München (DE); HITZLER, Daniel, 89407 Dillingen OT Fristingen (DE)
(86) Internationale Anmeldenummer: PCT/EP2018/068328
(87) Internationale Veröffentlichungsnummer: WO 2019/015989

(56) Entgegenhaltungen:
- EP-A2- 1 192 893
- DE-A1- 10 048 081
- DE-A1-102004 035 847

## Beschreibung

Die vorliegende Erfindung betrifft eine Haushaltsgeschirrspülmaschine sowie ein Verfahren zum Betreiben einer Haushaltsgeschirrspülmaschine.

Bei herkömmlichen Haushaltsgeschirrspülmaschinen kommt es häufig vor, dass ein Benutzer nach dem Starten eines Spülprogramms weiteres Spülgut zum Spülen nachlegt. Dies kann verschiedene Konsequenzen haben. Einerseits kann der Zeitpunkt des Nachlegens so spät sein, dass eine vollständige Reinigung des nachgelegten Spülguts nicht mehr sichergestellt ist. Ferner kann das auch dazu führen, dass das bereits eingelegte Spülgut in der Haushaltsgeschirrspülmaschine wieder angeschmutzt wird. Andererseits haben bekannte Haushaltsgeschirrspülmaschinen eine Zugabeeinheit für Reiniger und Klarspüler, die ausgehend von einem Anfangszustand bei einer ersten Ansteuerung Reiniger zugeben und erst ab der zweiten Ansteuerung Klarspüler zugeben. Wenn zum Nachlegen des Spülguts die Tür der Haushaltsgeschirrspülmaschine geöffnet wird, kommt es vor, dass die Zugabeeinheit zurückgesetzt wird. Liegt der Zeitpunkt nach dem Zeitpunkt für die Zugabe des Reinigers, dann sollte bei der nächsten Ansteuerung Klarspüler zugegeben werden. Da die Zugabeeinheit jedoch im Ausgangszustand ist, wird zunächst kein Klarspüler zugegeben. Dies führt daher dazu, dass insgesamt während des Klarspülens zu wenig Klarspüler zugegeben wird, wodurch die Trocknung des Spülguts beeinträchtigt wird.

Die DE 10 2004 035 847 A1 beschreibt ein Verfahren zur Erkennung der Spülgutbeladung einer Geschirrspülmaschine mittels eines Bilderfassungssystems. DE 100 48 081 A1 offenbart eine Geschirrspülmaschine mit einem Bilderkennungssystem, mit dem eine Beladung des Spülbehälters nach Art und Menge und/oder die Verschmutzung des Spülgutes schon vor oder bei Spülbeginn automatisch erfasst wird. EP 1 192 893 offenbart eine weitere herkömmliche Geschirrspülmaschine mit einer optischen Beladungserkennung. Vor diesem Hintergrund besteht eine Aufgabe der vorliegenden Erfindung darin, eine verbesserte Haushaltsgeschirrspülmaschine anzugeben.

Demgemäß wird eine Haushaltsgeschirrspülmaschine mit einer Steuerungsvorrichtung zum Durchführen eines Spülprogramms aus einer Anzahl von Spülprogrammen zum Spülen von in einer Spülkammer angeordnetem Spülgut vorgeschlagen. Die Haushaltsgeschirrspülmaschine weist einen optischen Sensor zum Erfassen eines optischen Sensorsignals der Spülkammer während eines Durchführens des Spülprogramms auf. Ferner weist sie eine Auswerteeinheit auf, welche dazu eingerichtet ist, in Abhängigkeit des erfassten optischen Sensorsignals der Spülkammer ein Nachlegen von Spülgut durch einen Benutzer zu ermitteln, einen Zeitpunkt des Nachlegens in dem Spülprogramm zu bestimmen und in Abhängigkeit des ermittelten Nachlegens und des bestimmten Zeitpunkts eine vorbestimmte Aktion durchzuführen. Die vorbestimmte Aktion umfasst eine Ausgabe einer Information an den Benutzer, ob trotz des Nachlegens das aktuelle Spülprogramm unverändert weitergeführt wird, ob der Benutzer Reinigungsmittel nachlegen sollte und/oder ob das aktuelle Spülprogramm zur Sicherstellung eines vorgegebenen Reinigungsergebnisses angepasst wird, und/oder ein Anpassen des aktuell durchgeführten Spülprogramms, und das Nachlegen umfasst ein Hinzufügen von weiterem Spülgut, ein Verändern einer Anordnung des Spülguts in der Spülkammer und/oder ein Entnehmen von Spülgut.

Eine solche Haushaltsgeschirrspülmaschine weist insbesondere den Vorteil auf, dass ein vorbestimmtes Reinigungsergebnis gewährleistet ist, selbst wenn der Benutzer Spülgut zu einem ungeeigneten Zeitpunkt, in einer großen Menge und/oder mit starker Verschmutzung nachlegt. Dadurch, dass das vorbestimmte Reinigungsergebnis für das gesamte Spülgut sichergestellt ist, können auch Energie, Zeit und/oder Kosten eingespart werden, da beispielsweise ein Nachspülen von Hand, ein Abtrocknen von Hand oder ein Durchführen eines weiteren Durchlaufs des Spülprogramms mit dem gleichen Spülgut vermieden werden kann.

Die Steuerungsvorrichtung kann hardwaretechnisch und/oder auch softwaretechnisch implementiert sein. Bei einer hardwaretechnischen Implementierung kann die Steuerungsvorrichtung zum Beispiel als Computer oder als Mikroprozessor ausgebildet sein. Bei einer softwaretechnischen Implementierung kann die Steuerungsvorrichtung als Computerprogrammprodukt, als eine Funktion, als eine Routine, als Teil eines Programmcodes oder als ausführbares Objekt ausgebildet sein.

Die Steuerungsvorrichtung ist zum Durchführen eines Spülprogramms aus einer Anzahl von Spülprogrammen eingerichtet. Die Anzahl umfasst beispielsweise unterschiedliche Spülprogramme, wie ein Energiespar-Spülprogramm, ein Glasschon-Spülprogramm, ein Intensiv-Spülprogramm, ein Automatik-Spülprogramm und/oder ein Maschinenreinigungs-Spülprogramm. Die verschiedenen Spülprogramme unterscheiden sich insbesondere in einer Abfolge von Teilprogrammschritten und/oder in Parameterwerten für die einzelnen Teilprogrammschritte. Teilprogrammschritte umfassen insbesondere ein Vorspülen, ein Reinigen, ein Klarspülen und ein Trocknen. Parameterwerte umfassen insbesondere eine Spülflottentemperatur, eine zugeführte Frischwassermenge, eine Pumpendrehzahl einer Umwälzpumpe, eine Menge an dosiertem Reinigungsmittel, eine Menge an dosiertem Klarspülmittel, einen Zeitpunkt eines Zugebens des Reinigungsmittels und/oder des Klar spülmittels, eine Dauer eines Teilprogrammschritts und/oder ein Aktivieren von weiteren Unterstützungseinheiten, wie beispielsweise einer Zeolithtrocknungsvorrichtung.

Die Spülkammer der Haushaltsgeschirrspülmaschine wird insbesondere von einem mit einer Tür der Haushaltsgeschirrspülmaschine verschlossenen Spülbehälter gebildet. Der Spülbehälter weist beispielsweise einen Boden, eine Decke, eine Rückwand und zwei Seitenwände auf und bildet damit einen einseitig geöffneten Quader. Die offene Seite kann durch die Tür geöffnet oder verschlossen werden. In der Spülkammer ist insbesondere zumindest eine Spülgutaufnahme vorgesehen, die beispielsweise an Schienen befestigt bei geöffneter Tür aus der Spülkammer heraus ausziehbar ausgebildet ist, so dass Spülgut in komfortabler Weise eingelegt werden kann.

Der optische Sensor ist insbesondere als ein optoelektronischer Sensor ausgebildet, der ein analoges elektrisches Signal in Abhängigkeit eines optischen Signals als das optische Sensorsignal bereitstellt. Dies bietet den Vorteil, dass der optische Sensor auf einem Mikrochip in integrierter Bauweise und damit platz- und materialsparend sowie kostengünstig hergestellt und verwendet werden kann. Ferner lässt sich das analoge elektrische Signal mit geringem Aufwand, beispielsweise mittels eines A/D-Wandlers, in ein digitales Signal wandeln und anschließend digital verarbeiten.

Der optische Sensor ist derart in der Haushaltsgeschirrspülmaschine angeordnet, dass dieser ein optisches Sensorsignal der Spülkammer der Haushaltsgeschirrspülmaschine erfasst. Das ist beispielsweise erfüllt, wenn eine Sichtlinie von dem optischen Sensor zu der Spülkammer vorhanden ist. Zum Beispiel ist der optische Sensor an der Decke des Spülbehälters, an der Rückwand des Spülbehälters und/oder an einer Tür der Haushaltsgeschirrspülmaschine, welche im geschlossenen Zustand mit dem Spülbehälter die Spülkammer bildet, angeordnet. Ferner kann vorgesehen sein, mehrere optische Sensoren zu verwenden, wobei ein jeweiliger optischer Sensor ein optisches Sensorsignal eines dem jeweiligen optischen Sensor zugeordneten Bereichs der Spülkammer erfasst.

Der optische Sensor erfasst das optische Sensorsignal während einer Durchführung des Spülprogramms. Hierunter wird beispielsweise verstanden, dass das Spülprogramm gestartet wurde, aber noch nicht beendet ist. Auch wenn das Spülprogramm unterbrochen ist, beispielsweise weil die Tür der Haushaltsgeschirrspülmaschine geöffnet wurde, so fällt dies unter den bezeichneten Zeitraum.

Indem der optische Sensor ein optisches Sensorsignal der Spülkammer erfasst, umfasst das optische Sensorsignal zugleich das in der Spülkammer angeordnete Spülgut. Vorteilhaft ist der optische Sensor derart angeordnet, dass dieser bei geöffneter Tür der Haushaltsgeschirrspülmaschine auch einen Bereich vor der Spülkammer erfasst, insbesondere den Bereich, in welchem sich die Spülgutaufnahme im ausgezogenen Zustand befindet. Der gesamte Bereich, welchen das optische Sensorsignal umfasst, wird im Folgenden auch Abtastbereich genannt.

Der optische Sensor ist insbesondere dazu eingerichtet, das optische Sensorsignal über einen breiten spektralen Bereich, der nicht auf den optischen Spektralbereich beschränkt ist, zu erfassen. Beispielsweise umfasst der optische Sensor einen Infrarot-Sensor. Mit diesem kann eine Temperatur des Spülguts erfasst werden. Nachgelegtes Spülgut weist insbesondere eine geringere Temperatur auf, als Spülgut, das bereits durch warme Spülflotte erwärmt wurde. Somit lässt sich von der Temperatur des Spülguts ableiten, ob es sich dabei um nachgelegtes Spülgut handelt.

Der optische Sensor umfasst beispielsweise eine Kamera, insbesondere eine Digitalkamera, beispielsweise mit einem CCD-Sensor (CCD: Charged Coupled Device). Die Kamera erfasst beispielsweise ein Bild und/oder ein Video des Abtastbereichs.

Unterstützend kann eine Beleuchtungseinrichtung vorgesehen sein, welche den Abtastbereich beleuchtet. Diese Beleuchtungseinrichtung kann insbesondere als eine schmalbandige Lichtquelle, wie beispielsweise ein Laser, ausgebildet sein. Alternativ kann die Beleuchtungseinrichtung als eine breitbandige Lichtquelle, wie eine Glühbirne und/oder ein Blitzgerät, ausgebildet sein.

Die Auswerteeinheit kann hardwaretechnisch und/oder auch softwaretechnisch implementiert sein. Bei einer hardwaretechnischen Implementierung kann die Auswerteeinheit zum Beispiel als Computer oder als Mikroprozessor ausgebildet sein. Bei einer softwaretechnischen Implementierung kann die Auswerteeinheit als Computerprogrammprodukt, als eine Funktion, als eine Routine, als Teil eines Programmcodes oder als ausführbares Objekt ausgebildet sein. Die Auswerteeinheit kann insbesondere als ein Teil der Steuerungsvorrichtung ausgebildet sein.

Die Auswerteeinheit ist dazu eingerichtet, in Abhängigkeit des erfassten optischen Sensorsignals ein Nachlegen von Spülgut zu ermitteln. Beispielsweise verarbeitet und/oder analysiert die Auswerteeinheit das optische Sensorsignal hierzu entsprechend. Die Auswerteeinheit kann beispielsweise dazu eingerichtet sein, eine Spektralanalyse des optischen Sensorsignals durchzuführen. Insbesondere lassen sich durch eine solche Analyse eines infraroten Spektralbereichs des erfassten optischen Sensorsignals verschiedene Temperaturen des Spülguts als auch chemische Verbindungen ermitteln. Von den ermittelten chemischen Verbindungen kann beispielsweise auf eine Art des Spülguts, wie Kunststoff, Porzellan, Glas, Metall, sowie auf die Verschmutzung, die auf dem Spülgut anhaftet, wie beispielsweise Fette, Kohlenhydrate, Eiweiße und dergleichen, geschlossen werden. Unter einem Nachlegen wird beispielsweise ein Hinzufügen von weiterem Spülgut, ein Verändern einer Anordnung des Spülguts in der Spülkammer und/oder ein Entnehmen von Spülgut verstanden.

Die Auswerteeinheit kann insbesondere dazu eingerichtet sein, nicht nur zu ermitteln, ob überhaupt Spülgut nachgelegt wurde, sondern auch, welche Menge an Spülgut nachgelegt wurde, welcher Art das nachgelegte Spülgut ist, wie stark die Verschmutzung des nachgelegten Spülguts, beispielsweise mit Essensresten, ist und/oder an welcher Position in der Spülkammer das nachgelegte Spülgut angeordnet ist.

Wenn der optische Sensor als eine Kamera ausgebildet ist, dann kann die Auswerteeinheit insbesondere dazu eingerichtet sein, eine Bildanalyse des als Bild vorliegenden optischen Sensorsignals durchzuführen. Eine Bildanalyse umfasst dabei beispielsweise ein Erkennen einer Art des nachgelegten Spülguts, einer Position des nachgelegten Spülguts, von verschmutzten Bereichen auf dem nachgelegten Spülgut und/oder die Art der Verschmutzung des nachgelegten Spülguts.

Die Auswerteeinheit ist ferner dazu eingerichtet, den Zeitpunkt des Nachlegens in dem Spülprogramm zu bestimmen. Hierunter wird beispielsweise verstanden, dass die Auswerteeinheit in Bezug auf das durchgeführte Spülprogramm bestimmt, ob eine Zugabe des Reinigungsmittels bereits erfolgt ist, ob ein Vorspülen bereits beendet wurde, ob ein Reinigen bereits beendet wurde und/oder ob ein Klarspülen bereits begonnen wurde.

In Abhängigkeit des ermittelten Nachlegens und des bestimmten Zeitpunkts führt die Auswerteeinheit eine vorbestimmte Aktion durch.

Die vorbestimmte Aktion umfasst eine Ausgabe einer Information an den Benutzer und/oder ein Anpassen des aktuell durchgeführten Spülprogramms.

Diese Aktion ist beispielsweise ein Anpassen des aktuell durchgeführten Spülprogramms, insbesondere von Parameterwerten einzelner Teilprogrammschritte. Es kann auch vorgesehen sein, das aktuell durchgeführte Spülprogramm komplett durch ein anderes Spülprogramm aus der Anzahl zu ersetzen und dieses neu zu starten oder auch in der Mitte fortzusetzen. Ferner können beispielsweise einzelne Teilprogrammschritte in das aktuell durchgeführte Spülprogramm eingefügt werden.

Das Ausgeben einer Information an den Benutzer kann beispielsweise mittels eines Anzeigeelements, wie einem Display an der Haushaltsgeschirrspülmaschine, erfolgen oder auch als ein akustisches Signal mittels eines entsprechenden Lautsprechers. Ferner kann vorgesehen sein, die Information mittels einer Kommunikationseinheit an ein Mobilgerät, wie beispielsweise ein Smartphone, zu übertragen.

Grundsätzlich ist jede Maßnahme, die dazu beiträgt, ein vorgegebenes Reinigungsergebnis zu erreichen, als die vorbestimmte Aktion möglich. Unter dem vorgegebenen Reinigungsergebnis wird insbesondere eine vorgegebene Sauberkeit des Spülguts bezüglich makroskopischer als auch mikroskopischer Verschmutzungen sowie ein vorgegebener Trocknungszustand nach Abschluss des Spülprogramms verstanden.

Gemäß einer weiteren Ausführungsform der Haushaltsgeschirrspülmaschine ist die Auswerteeinheit dazu eingerichtet, das Nachlegen von Spülgut in die Spülkammer in Abhängigkeit eines Öffnens einer Tür der Haushaltsgeschirrspülmaschine und eines Schließens der Tür innerhalb einer vorbestimmten Zeitdauer während der Durchführung des Spülprogramms zu bestimmen.

Das Öffnen und nachfolgende Schließen der Tür der Haushaltsgeschirrspülmaschine ist ein Indikator dafür, ob Spülgut nachgelegt wurde. Dabei kann auch berücksichtigt werden, wie lange die Tür geöffnet war. Beispielsweise kann vorgesehen sein, dass, wenn die Tür beispielsweise lediglich weniger als drei Sekunden geöffnet war, die Auswerteeinheit ermittelt, dass kein Spülgut nachgelegt wurde.

Gemäß einer weiteren Ausführungsform der Haushaltsgeschirrspülmaschine weist diese eine Beleuchtungseinrichtung zum Beleuchten der Spülkammer bei dem Erfassen des optischen Sensorsignals auf.

Die Beleuchtungseinrichtung ist insbesondere dazu eingerichtet, den gesamten Abtastbereich des optischen Sensors zu beleuchten. Diese Ausführungsform ist besonders vorteilhaft, da so eine gute Beleuchtung der Spülkammer, insbesondere des Abtastbereichs, beim Erfassen des optischen Sensorsignals durch den optischen Sensor sichergestellt ist, womit ein gutes Signal-Rausch-Verhältnis des erfassten optischen Sensorsignals auch bei Verwendung eines einfachen und günstigen optischen Sensors sichergestellt ist.

Gemäß einer weiteren Ausführungsform der Haushaltsgeschirrspülmaschine umfasst der optische Sensor eine Kamera, wobei das optische Sensorsignal ein Bild und/oder ein Video der Spülkammer umfasst.

Insbesondere kann durch ein Vorher-Nachher-Vergleich von zwei Bildern, wobei das erste vor oder direkt bei einem Öffnen der Tür erfasst wird und das zweite nach oder bei einem Schließen der Tür erfasst wird, relativ einfach ermittelt werden, ob Spülgut nachgelegt, eine Anordnung des Spülguts in der Spülkammer verändert und/oder Spülgut entnommen wurde.

Gemäß einer weiteren Ausführungsform der Haushaltsgeschirrspülmaschine ist die Auswerteeinheit dazu eingerichtet, zum Ermitteln des Nachlegens von Spülgut eine Bildanalyse des erfassten Bildes und/oder des erfassten Videos durchzuführen.

Gemäß einer weiteren Ausführungsform der Haushaltsgeschirrspülmaschine ist die Auswerteeinheit dazu eingerichtet, zum Ermitteln des Nachlegens von Spülgut eine Spektralanalyse des erfassten optischen Sensorsignals durchzuführen.

Gemäß einer weiteren Ausführungsform der Haushaltsgeschirrspülmaschine ist die Auswerteeinheit dazu eingerichtet, eine Menge des nachgelegten Spülguts, eine Art des nachgelegten Spülguts, eine Position des nachgelegten Spülguts in der Spülkammer und/oder eine Verschmutzung des nachgelegten Spülguts zu ermitteln.

Unter einer Menge wird beispielsweise eine Anzahl von einzelnen Spülgut-Teilen verstanden.

Unter einer Art des Spülguts wird beispielsweise eine Beschaffenheit des Spülguts, insbesondere die Materialien, die das Spülgut umfasst, sowie eine Form des Spülguts verstanden.

Die Position des Spülguts in der Spülkammer bezieht sich insbesondere auf die Position bei eingeschobener Spülgutaufnahme.

Unter der Verschmutzung des Spülguts wird beispielsweise die Menge der Verschmutzung sowie die Art des Schmutzes verstanden.

Gemäß einer weiteren Ausführungsform der Haushaltsgeschirrspülmaschine ist eine Kommunikationseinheit zur bidirektionalen Kommunikation mit einer externen Steuerungseinrichtung vorgesehen, wobei die Auswerteeinheit dazu eingerichtet ist, in Abhängigkeit des ermittelten Nachlegens und des ermittelten Zeitpunkts mittels der Kommunikationseinheit eine Information an die externe Steuerungseinrichtung zu übermitteln und/oder einen Steuerungsbefehl von der externen Steuerungseinrichtung zu empfangen.

Die Kommunikationseinheit ist insbesondere als ein Modem und/oder ein Netzwerkadapter ausgebildet. Die externe Steuerungseinrichtung ist beispielsweise eine zentrale Haussteuerungsanlage und/oder ein Mobilgerät, insbesondere ein Smartphone, auf dem eine geeignete App läuft.

Nach der Erfindung ist es somit möglich, dem Benutzer detaillierte Informationen bereitzustellen, beispielsweise ob trotz des Nachlegens das aktuelle Spülprogramm unverändert weitergeführt wird, ob der Benutzer beispielsweise Reinigungsmittel nachlegen sollte und/oder ob das aktuelle Spülprogramm zu Sicherstellung eines vorgegebenen Reinigungsergebnisses angepasst wird. Ferner kann der Benutzer selbst geeignete Gegenmaßnahmen einleiten oder durchführen, möglicherweise auch auf Vorschlag der Auswerteeinheit. Viele weitere Ausführungsformen sind insbesondere bezüglich der vorbestimmten Aktion denkbar.

Gemäß einem weiteren Aspekt wird ein Verfahren zum Betreiben einer Haushaltsgeschirrspülmaschine mit einer Steuerungsvorrichtung zum Durchführen eines Spülprogramms aus einer Anzahl von Spülprogrammen zum Spülen von in einer Spülkammer angeordnetem Spülgut vorgeschlagen. In einem ersten Verfahrensschritt wird ein optisches Sensorsignal der Spülkammer während der Durchführung des Spülprogramms mittels eines optischen Sensors erfasst. In einem zweiten Verfahrensschritt wird ein Nachlegen von Spülgut durch einen Benutzer in Abhängigkeit des erfassten optischen Sensorsignals mittels einer Auswerteeinheit ermittelt. Das Nachlegen umfasst ein Hinzufügen von weiterem Spülgut, ein Verändern einer Anordnung des Spülguts in der Spülkammer und/oder ein Entnehmen von Spülgut. In einem dritten Verfahrensschritt wird ein Zeitpunkt des ermittelten Nachlegens in dem Spülprogramm bestimmt. In einem vierten Verfahrensschritt wird eine vorbestimmte Aktion in Abhängigkeit des ermittelten Nachlegens und des bestimmten Zeitpunkts des Nachlegens durchgeführt. Die vorbestimmte Aktion umfasst eine Ausgabe einer Information an den Benutzer, ob trotz des Nachlegens das aktuelle Spülprogramm unverändert weitergeführt wird, ob der Benutzer Reinigungsmittel nachlegen sollte und/oder ob das aktuelle Spülprogramm zur Sicherstellung eines vorgegebenen Reinigungsergebnisses angepasst wird, und/oder ein Anpassen des aktuell durchgeführten Spülprogramms.

Dieses Verfahren ermöglicht es vorteilhaft, den Betrieb der Haushaltsgeschirrspülmaschine bei einem Nachlegen von Spülgut während der Durchführung eines Spülprogramms zu optimieren.

Die für die vorgeschlagene Haushaltsgeschirrspülmaschine beschriebenen Ausführungsformen und Merkmale gelten für das vorgeschlagene Verfahren entsprechend.

In Ausführungsformen des Verfahrens kann vorgesehen sein, das erfasste optische Sensorsignal an ein Mobilgerät, insbesondere ein Smartphone, und/oder an einen Server, wie beispielsweise ein Backend, zu übertragen. Das Mobilgerät und/oder der Server sind insbesondere als die Auswerteeinheit ausgebildet und dazu eingerichtet, das Nachlegen in Abhängigkeit des übertragenen Sensorsignals zu ermitteln. Auf einem Mobilgerät kann das Ermitteln des Nachlegens insbesondere von einer App, die auf dem Mobilgerät läuft, durchgeführt werden.

Weiterhin wird ein Computerprogrammprodukt gemäß dem Anspruch 9 vorgeschlagen.

Ein Computerprogrammprodukt, wie z.B. ein Computerprogramm-Mittel, kann beispielsweise als Speichermedium, wie z.B. Speicherkarte, USB-Stick, CD-ROM, DVD, oder auch in Form einer herunterladbaren Datei von einem Server in einem Netzwerk bereitgestellt oder geliefert werden. Dies kann zum Beispiel in einem drahtlosen Kommunikationsnetzwerk durch die Übertragung einer entsprechenden Datei mit dem Computerprogrammprodukt oder dem Computerprogramm-Mittel erfolgen.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
Fig. 1 zeigt eine schematische perspektivische Ansicht eines Ausführungsbeispiels einer Haushaltsgeschirrspülmaschine;
Fig. 2 zeigt eine schematische Seitenansicht eines weiteren Ausführungsbeispiels einer Haushaltsgeschirrspülmaschine; und
Fig. 3 zeigt ein schematisches Blockschaltbild eines Ausführungsbeispiels eines Verfahrens zum Betreiben einer Haushaltsgeschirrspülmaschine.

In den Figuren sind gleiche oder funktionsgleiche Elemente mit denselben Bezugszeichen versehen worden, sofern nichts anderes angegeben ist.

Fig. 1 zeigt eine schematische perspektivische Ansicht eines Ausführungsbeispiels einer Haushaltsgeschirrspülmaschine 1. Die Haushaltsgeschirrspülmaschine 1 umfasst einen Spülbehälter 2, der durch eine Tür 3, insbesondere wasserdicht, verschließbar ist. Hierzu kann zwischen der Tür 3 und dem Spülbehälter 2 eine Dichteinrichtung vorgesehen sein (nicht dargestellt). Der Spülbehälter 2 ist vorzugsweise quaderförmig. Der Spülbehälter 2 kann in einem Gehäuse der Haushaltsgeschirrspülmaschine 1 angeordnet sein. Der Spülbehälter 2 und die Tür 3 können eine Spülkammer 4 zum Spülen von Spülgut 15, 20 (siehe Fig. 2) bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushaltsgeschirrspülmaschine 1 weist ferner zumindest eine Spülgutaufnahme 12, 13, 14 auf. Vorzugsweise können mehrere, beispielsweise drei, Spülgutaufnahmen 12, 13, 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12, 13, 14 übereinander in dem Spülbehälter 2 angeordnet. Jede Spülgutaufnahme 12 bis 14 ist wahlweise in den Spülbehälter 2 hinein- oder aus diesem herausverlagerbar. Insbesondere ist jede Spülgutaufnahme 12, 13, 14 in einer Einschubrichtung E in den Spülbehälter 2 hineinschiebbar und entgegen der Einschubrichtung E in einer Auszugsrichtung A aus dem Spülbehälter 2 herausziehbar.

Die Haushaltsgeschirrspülmaschine 1 weist zudem eine Steuerungsvorrichtung 100 sowie eine Auswerteeinheit 120 auf, die an der Tür 3 angeordnet sind. Ein als Kamera ausgebildeter optischer Sensor 110 ist an der Decke 8 so angeordnet, dass dieser zum Erfassen eines optischen Sensorsignals der Spülkammer 4 und des in der Spülkammer 4 angeordneten Spülguts 15, 20 (siehe Fig. 2) eingerichtet ist. Die gestrichelten Linien unterhalb der Kamera 110 deuten einen Erfassungsbereich der Kamera 110 an. Es sei angemerkt, dass sich der Erfassungsbereich nicht auf die Spülkammer 4 beschränkt.

Durch die Kombination der Kamera 110 und der Auswerteeinheit 120 ist es vorteilhaft möglich, ein Nachlegen von Spülgut 20 in die Spülkammer 4 während einer Durchführung eines Spülprogramms zu ermitteln. Dies wird im Folgenden anhand der Fig. 2 näher erläutert.

Fig. 2 zeigt eine schematische Seitenansicht eines weiteren Ausführungsbeispiels einer Haushaltsgeschirrspülmaschine 1, beispielsweise einer Variante der Haushaltsgeschirrspülmaschine 1 der Fig. 1.

In der Fig. 2 ist eine Situation dargestellt, in der ein Benutzer der Haushaltsgeschirrspülmaschine 1 verschmutztes Spülgut 20 in eine Spülgutaufnahme 12 nachlegt, nachdem bereits ein Spülprogramm gestartet wurde. Die Tür 3 ist daher in einer leicht geöffneten Stellung dargestellt und die Spülgutaufnahme 12, welche bereits mit Spülgut 15 beladen ist, ist ein Stück weit aus der Spülkammer 4 herausgezogen. Das nachgelegte verschmutzte Spülgut 20, hier ein Teller, weist eine starke Verschmutzung 22 auf.

An der Rückwand 9 der Haushaltsgeschirrspülmaschine 1 sind eine Steuerungsvorrichtung 100 und eine Auswerteeinheit 120 angeordnet. An einer vorderen, zur Tür 3 hin gerichteten Kante der Decke 8 des Spülbehälters 2 ist ein optischer Sensor 110 angeordnet. Durch die gestrichelten Linien ist ein Erfassungsbereich des optischen Sensors 110 angedeutet. Es ist erkennbar, dass der von dem optischen Sensor 110 erfasste Bereich auch aus dem Spülbehälter 4 hinausragt.

Ein Pfeil stellt dar, wie der Benutzer den verschmutzten Teller 20 an die Spülgutaufnahme 12 heranführt. Dabei bewegt der Benutzer den Teller 20 auch durch den von dem optischen Sensor 110 erfassten Bereich. Der optische Sensor 110 erfasst damit ein optisches Sensorsignal des nachgelegten, verschmutzten Tellers 20.

Der optische Sensor 110 übermittelt das erfasste optische Sensorsignal an die Auswerteeinheit 120. Die Auswerteeinheit 120 ermittelt in Abhängigkeit des erfassten optischen Sensorsignals, dass ein stark verschmutzter Teller 20 nachgelegt wurde.

Daraufhin bestimmt die Auswerteeinheit 120 einen Zeitpunkt des Nachlegens. Beispielsweise ist der bestimmte Zeitpunkt zehn Minuten nachdem ein Teilprogrammschritt Reinigen begonnen hat. Das heißt, dass beispielsweise eine Zugabeeinheit (nicht gezeigt) bereits Reinigungsmittel in die Spülflotte zugegeben hat. Beispielsweise handelt es sich um eine Zugabeeinheit, die bei einem ersten Ansteuern durch die Steuerungsvorrichtung 100 eine Einmalgabe von zuvor durch den Benutzer dosiertem Reinigungsmittel in die Spülkammer 4 zugibt und bei weiterem Ansteuern jeweils Klarspülmittel zugibt. Allerdings wird eine solche Zugabeeinheit beispielsweise durch das Öffnen der Tür 3 zurückgesetzt, das heißt die erste Ansteuerung nach dem Öffnen der Tür 3 entspricht dem ersten Ansteuern, bei welchem nur Reinigungsmittel, jedoch kein Klarspülmittel zugegeben wird. Somit ergäbe sich das Problem, dass zu wenig Klarspülmittel zugegeben wird, wenn nicht eine entsprechende Gegenmaßnahme, wie im Folgenden ausgeführt, unternommen wird.

Aufgrund der starken Verschmutzung 22 des Tellers 20 und wegen des Zurücksetzens der Zugabeeinheit durch die Türöffnung erkennt die Auswerteeinheit 120, dass das Nachlegen des Tellers 20 negative Auswirkungen auf das gesamte Spülgut 15, 20 bezüglich des erzielbaren Reinigungsergebnisses hat, wenn das Spülprogramm unverändert fortgesetzt wird. Um trotz des Nachlegens ein vorgegebenes Reinigungsergebnis zu erzielen, führt die Auswerteeinheit 120 folgende vorbestimmte Aktionen durch. Die Spülflottentemperatur der Spülflotte während des Teilprogrammschritts Reinigen wird erhöht, beispielsweise von vormals 50°C auf 65°C. Zusätzlich verlängert die Auswerteeinheit 120 den Teilprogrammschritt Reinigen um beispielsweise zehn Minuten. Außerdem stellt die Auswerteeinheit 120 die Zugabeeinheit auf ein Zugeben von Klarspülmittel ein. Ferner gibt die Auswerteeinheit 120 eine entsprechende Information an den Benutzer aus. Diese umfasst insbesondere den Hinweis, dass der gesamte Spülvorgang nun zehn Minuten später enden wird.

Mit diesen Maßnahmen ist somit sichergestellt, dass ein vorgegebenes Reinigungsergebnis für das gesamte Spülgut 15, 20 erzielt wird.

Fig. 3 zeigt ein Blockschaltbild eines Ausführungsbeispiels eines Verfahrens zum Betreiben einer Haushaltsgeschirrspülmaschine 1, wie beispielsweise der Haushaltsgeschirrspülmaschine 1 der Fig. 1 oder Fig. 2.

In einem ersten Verfahrensschritt S1 wird ein optisches Sensorsignal der Spülkammer 4 während einer Durchführung eines Spülprogramms mittels eines optischen Sensors 110 erfasst. Das optische Sensorsignal umfasst insbesondere auch in der Spülkammer 4 angeordnetes Spülgut 15, 20.

In einem zweiten Verfahrensschritt S2 ermittelt eine Auswerteeinheit 120 ein Nachlegen von Spülgut 20 durch einen Benutzer in Abhängigkeit des erfassten optischen Sensorsignals. Beispielsweise führt die Auswerteeinheit 120 hierzu eine Bildanalyse des erfassten optischen Sensorsignals durch.

In einem dritten Verfahrensschritt S3 bestimmt die Auswerteeinheit 120 einen Zeitpunkt des ermittelten Nachlegens in dem Spülprogramm.

In einem vierten Verfahrensschritt S4 führt die Auswerteeinheit 120 in Abhängigkeit des ermittelten Nachlegens und des bestimmten Zeitpunkts eine vorbestimmte Aktion aus. Die vorbestimmte Aktion umfasst insbesondere Maßnahmen, die dazu beitragen, dass das gesamte Spülgut 15, 20 nach Abschluss des aktuellen Spülprogramms ein vorgegebenes Reinigungsergebnis aufweist.

Obwohl die vorliegende Erfindung anhand von Ausführungsbeispielen beschrieben wurde, ist sie vielfältig modifizierbar.

### Verwendete Bezugszeichen:

- 1: Haushaltsgeschirrspülmaschine
- 2: Spülbehälter
- 3: Tür
- 4: Spülkammer
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 15: Spülgut
- 20: Spülgut
- 22: Verschmutzung
- 100: Steuerungsvorrichtung
- 110: optischer Sensor
- 120: Auswerteeinheit

- A: Auszugsrichtung
- E: Einschubrichtung
- S1: Verfahrensschritt
- S2: Verfahrensschritt
- S3: Verfahrensschritt
- S4: Verfahrensschritt

## Patentansprüche

1. Haushaltsgeschirrspülmaschine (1) mit einer Steuerungsvorrichtung (100) zum Durchführen eines Spülprogramms aus einer Anzahl von Spülprogrammen zum Spülen von in einer Spülkammer (4) angeordnetem Spülgut (15,20), einem optischen Sensor (110) zum Erfassen eines optischen Sensorsignals der Spülkammer (4) während eines Durchführens des Spülprogramms und einer Auswerteeinheit (120), welche dazu eingerichtet ist, in Abhängigkeit des erfassten optischen Sensorsignals der Spülkammer (4) ein Nachlegen von Spülgut (15,20) durch einen Benutzer zu ermitteln, einen Zeitpunkt des Nachlegens in dem Spülprogramm zu bestimmen und in Abhängigkeit des ermittelten Nachlegens und des bestimmten Zeitpunkts eine vorbestimmte Aktion durchzuführen, wobei die vorbestimmte Aktion eine Ausgabe einer Information an den Benutzer, ob trotz des Nachlegens das aktuelle Spülprogramm unverändert weitergeführt wird, ob der Benutzer Reinigungsmittel nachlegen sollte und/oder ob das aktuelle Spülprogramm zur Sicherstellung eines vorgegebenen Reinigungsergebnisses angepasst wird, und/oder ein Anpassen des aktuell durchgeführten Spülprogramms umfasst, und wobei das Nachlegen ein Hinzufügen von weiterem Spülgut (15, 20), ein Verändern einer Anordnung des Spülguts (15, 20) in der Spülkammer (4) und/oder ein Entnehmen von Spülgut (15, 20) umfasst.

2. Haushaltsgeschirrspülmaschine nach Anspruch 1, **dadurch gekennzeichnet, dass** die Auswerteeinheit (120) dazu eingerichtet ist, das Nachlegen von Spülgut (15, 20) in die Spülkammer (4) in Abhängigkeit eines Öffnens einer Tür (3) der Haushaltsgeschirrspülmaschine (1) und eines Schließens der Tür (3) innerhalb einer vorbestimmten Zeitdauer während der Durchführung des Spülprogramms zu bestimmen.

3. Haushaltsgeschirrspülmaschine nach einem der Ansprüche 1 - 2, **gekennzeichnet durch** eine Beleuchtungseinrichtung (130) zum Beleuchten der Spülkammer (4) bei dem Erfassen des optischen Sensorsignals.

4. Haushaltsgeschirrspülmaschine nach einem der Ansprüche 1 - 3, **dadurch gekennzeichnet, dass** der optische Sensor (110) eine Kamera umfasst, wobei das optische Sensorsignal ein Bild und/oder ein Video der Spülkammer (4) umfasst.

5. Haushaltsgeschirrspülmaschine nach Anspruch 4, **dadurch gekennzeichnet, dass** die Auswerteeinheit (120) dazu eingerichtet ist, zum Ermitteln des Nachlegens von Spülgut (20) eine Bildanalyse des erfassten Bildes und/oder des erfassten Videos durchzuführen.

6. Haushaltsgeschirrspülmaschine nach einem der Ansprüche 1 - 5, **dadurch gekennzeichnet, dass** die Auswerteeinheit (120) dazu eingerichtet ist, zum Ermitteln des Nachlegens von Spülgut (20) eine Spektralanalyse des erfassten optischen Sensorsignals durchzuführen.

7. Haushaltsgeschirrspülmaschine nach einem der Ansprüche 1-6, **dadurch gekennzeichnet, dass** die Auswerteeinheit (120) dazu eingerichtet ist, eine Menge des nachgelegten Spülguts (20), eine Art des nachgelegten Spülguts (20), eine Position des nachgelegten Spülguts (20) in der Spülkammer (4) und/oder eine Verschmutzung (22) des nachgelegten Spülguts (20) in Abhängigkeit des erfassten optischen Sensorsignals zu ermitteln.

8. Verfahren zum Betreiben einer Haushaltsgeschirrspülmaschine (1) mit einer Steuerungsvorrichtung (100) zum Durchführen eines Spülprogramms aus einer Anzahl von Spülprogrammen zum Spülen von in einer Spülkammer (4) angeordnetem Spülgut (15, 20), mit:
Erfassen (S1) eines optischen Sensorsignals der Spülkammer (4) während der Durchführung des Spülprogramms mittels eines optischen Sensors (110),
Ermitteln (S2) eines Nachlegens von Spülgut (20) durch einen Benutzer in Abhängigkeit des erfassten optischen Sensorsignals mittels einer Auswerteeinheit (120), wobei das Nachlegen ein Hinzufügen von weiterem Spülgut (15, 20), ein Verändern einer Anordnung des Spülguts (15, 20) in der Spülkammer (4) und/oder ein Entnehmen von Spülgut (15, 20) umfasst,
Bestimmen (S3) eines Zeitpunkts des ermittelten Nachlegens in dem Spülprogramm, und
Durchführen (S4) einer vorbestimmten Aktion in Abhängigkeit des ermittelten Nachlegens und des bestimmten Zeitpunkts des Nachlegens, wobei die vorbestimmte Aktion eine Ausgabe einer Information an den Benutzer, ob trotz des Nachlegens das aktuelle Spülprogramm unverändert weitergeführt wird, ob der Benutzer Reinigungsmittel nachlegen sollte und/oder ob das aktuelle Spülprogramm zur Sicherstellung eines vorgegebenen Reinigungsergebnisses angepasst wird, und/oder ein Anpassen des aktuell durchgeführten Spülprogramms umfasst.

9. Computerprogrammprodukt, welches Befehle umfasst, die bewirken, dass die Haushaltsgeschirrspülmaschine des Anspruchs 1 die Durchführung des Verfahrens nach Anspruch 8 veranlasst.

## Claims

1. Household dishwasher (1) with a controller apparatus (100) for performing one wash program from a number of wash programs for washing items to be washed (15, 20) arranged in a washing chamber (4), an optical sensor (110) for capturing an optical sensor signal of the washing chamber (4) during a performance of the wash program and an evaluating unit (120), which is configured to ascertain a subsequent loading of items to be washed (15, 20) by a user as a function of the captured optical sensor signal of the washing chamber (4), to determine a point in time of the subsequent loading in the wash program and to perform a predetermined action as a function of the ascertained subsequent loading and the determined point in time, wherein the predetermined action comprises an output of an item of information to the user regarding whether the current wash program is being continued unaltered despite the subsequent loading, whether the user should subsequently load cleaning agent and/or whether the current wash program is adjusted in order to ensure a predefined cleaning result, and/or an adjustment of the wash program currently being performed, and wherein the subsequent loading comprises adding further items to be washed (15, 20), altering an arrangement of the items to be washed (15, 20) in the washing chamber (4) and/or removing items to be washed (15, 20).

2. Household dishwasher according to claim 1, **characterised in that** the evaluating unit (120) is configured to determine the subsequent loading of items to be washed (15, 20) into the washing chamber (4) as a function of an opening of a door (3) of the household dishwasher (1) and a closing of the door (3) within a predetermined period of time while performing the wash program.

3. Household dishwasher according to one of claims 1 - 2, **characterised by** an illumination device (130) for illuminating the washing chamber (4) when capturing the optical sensor signal.

4. Household dishwasher according to one of claims 1 - 3, **characterised in that** the optical sensor signal (110) comprises a camera, wherein the optical sensor signal comprises an image and/or a video of the washing chamber (4).

5. Household dishwasher according to claim 4, **characterised in that** the evaluating unit (120) is configured to perform an image analysis of the captured image and/or of the captured video in order to ascertain the subsequent loading of items to be washed (20).

6. Household dishwasher according to one of claims 1 - 5, **characterised in that** the evaluating unit (120) is configured to perform a spectral analysis of the captured optical sensor signal in order to ascertain the subsequent loading of items to be washed (20).

7. Household dishwasher according to one of claims 1 - 6, **characterised in that** the evaluating unit (120) is configured to ascertain a quantity of the subsequently loaded items to be washed (20), a type of the subsequently loaded items to be washed (20), a position of the subsequently loaded items to be washed (20) in the washing chamber (4) and/or a soiling (22) of the subsequently loaded items to be washed (20) as a function of the captured optical sensor signal.

8. Method for operating a household dishwasher (1) with a controller apparatus (100) for performing one wash program from a number of wash programs for washing items to be washed (15, 20) arranged in a washing chamber (4), with:
Capturing (S1) an optical sensor signal of the washing chamber (4) during the performance of the wash program by means of an optical sensor (110),
Ascertaining (S2) a subsequent loading of items to be washed (20) by a user as a function of the captured optical sensor signal by means of an evaluating unit (120), wherein the subsequent loading comprises adding further items to be washed (15, 20), altering an arrangement of the items to be washed (15, 20) in the washing chamber (4) and/or removing items to be washed (15, 20),
Determining (S3) a point in time of the ascertained subsequent loading in the wash program, and
Performing (S4) a predetermined action as a function of the ascertained subsequent loading and the determined point in time of the subsequent loading, wherein the predetermined action comprises an output of an item of information to the user regarding whether the current wash program is being continued unaltered despite the subsequent loading, whether the user should subsequently load cleaning agent and/or whether the current wash program is adjusted in order to ensure a predefined cleaning result, and/or an adjustment of the wash program currently being performed.

9. Computer program product, which comprises commands that cause the dishwasher in claim 1 to bring about the method according to claim 8 to be performed.

## Revendications

1. Lave-vaisselle ménager (1) avec un dispositif de commande (100) pour la réalisation d'un programme de lavage au départ d'un nombre de programmes de lavage pour le lavage de vaisselle (15, 20) disposée dans une chambre de lavage (4), un capteur optique (110) pour la saisie d'un signal de capteur optique de la chambre de lavage (4) pendant une réalisation du programme de lavage et une unité d'évaluation (120) aménagée afin d'établir, en fonction du signal de capteur optique de la chambre de lavage (4) saisi, un ajout de vaisselle (15, 20) par un utilisateur, de déterminer un instant de l'ajout dans le programme de lavage et de réaliser une action déterminée au préalable en fonction de l'ajout établi et de l'instant déterminé, dans lequel l'action déterminée au préalable comprend l'émission d'une information destinée à l'utilisateur concernant le fait de savoir si le programme de lavage actuel se poursuit sous forme inchangée malgré l'ajout, si l'utilisateur doit ajouter du détergent et/ou si le programme de lavage actuel est adapté afin de garantir un résultat de lavage prescrit, et/ou une adaptation du programme de lavage actuellement réalisé, et dans lequel un ajout comprend une adjonction de vaisselle supplémentaire (15, 20), une modification d'une disposition de la vaisselle (15, 20) dans la chambre de lavage (4) et/ou un retrait de vaisselle (15, 20).

2. Lave-vaisselle ménager selon la revendication 1, **caractérisé en ce que** l'unité d'évaluation (120) est aménagée afin de déterminer l'ajout de vaisselle (15, 20) dans la chambre de lavage (4) en fonction d'une ouverture d'une porte (3) du lave-vaisselle ménager (1) et d'une fermeture de la porte (3) dans les limites d'une durée déterminée au préalable pendant la réalisation du programme de lavage.

3. Lave-vaisselle ménager selon l'une des revendications 1 à 2, **caractérisé par** un dispositif d'éclairage (130) pour l'éclairage de la chambre de lavage (4) lors de la saisie du signal de capteur optique.

4. Lave-vaisselle ménager selon l'une des revendications 1 à 3, **caractérisé en ce que** le capteur optique (110) comprend une caméra, dans lequel le capteur de signal optique comprend une image et/ou une vidéo de la chambre de lavage (4).

5. Lave-vaisselle ménager selon la revendication 4, **caractérisé en ce que** l'unité d'évaluation (120) est aménagée afin de réaliser une analyse d'image de l'image saisie et/ou de la vidéo saisie pour établir l'ajout de vaisselle (20).

6. Lave-vaisselle ménager selon l'une des revendications 1 à 5, **caractérisé en ce que** l'unité d'évaluation (120) est aménagée afin de réaliser une analyse spectrale du signal de capteur optique saisi pour établir l'ajout de vaisselle (20).

7. Lave-vaisselle ménager selon l'une des revendications 1 à 6, **caractérisé en ce que** l'unité d'évaluation (120) est aménagée afin d'établir, en fonction du signal de capteur optique saisi, une quantité de la vaisselle ajoutée (20), un type de la vaisselle ajoutée (20), une position de la vaisselle ajoutée (20) dans la chambre de lavage (4) et/ou un encrassement (22) de la vaisselle ajoutée (20).

8. Procédé d'exploitation d'un lave-vaisselle ménager (1) avec un dispositif de commande (100) pour la réalisation d'un programme de lavage au départ d'un nombre de programmes de lavage pour le lavage de vaisselle (15, 20) disposée dans une chambre de lavage (4), avec :
saisie (S1) d'un signal de capteur optique de la chambre de lavage (4) pendant la réalisation du programme de lavage, au moyen d'un capteur optique (110),
établissement (S2) d'un ajout de vaisselle (20) par un utilisateur en fonction du signal de capteur optique saisi, au moyen d'une unité d'évaluation (120), dans lequel l'ajout comprend une adjonction de vaisselle supplémentaire (15, 20), une modification d'une disposition de la vaisselle (15, 20) dans la chambre de lavage (4) et/ou un retrait de vaisselle (15, 20),
détermination (S3) d'un instant de l'ajout établi dans le programme de lavage, et réalisation (S4) d'une action déterminée au préalable en fonction de l'ajout établi et de l'instant de l'ajout établi, dans lequel l'action déterminée au préalable comprend l'émission d'une information destinée à l'utilisateur concernant le fait de savoir si le programme de lavage actuel se poursuit sous forme inchangée malgré l'ajout, si l'utilisateur doit ajouter du détergent et/ou si le programme de lavage actuel est adapté afin de garantir un résultat de lavage prescrit, et/ou une adaptation du programme de lavage actuellement réalisé.

9. Produit de programme informatique comprenant des instructions induisant le fait que le lave-vaisselle ménager selon la revendication 1 ordonne la réalisation du procédé selon la revendication 8.
